# FASCICULE DE BREVET EUROPEEN

(11) **EP 1 979 627 B1**
(45) Date de publication et mention de la délivrance du brevet: **10.04.2013**
(21) Numéro de dépôt: 06847165.5
(22) Date de dépôt: 18.12.2006
(51) Int. Cl.: F15B 15/14

(54) **PRESSE HYDRAULIQUE**
HYDRAULISCHES SYSTEM
HYDRAULIC SYSTEM

(30) Priorité: 21.12.2005 FR 0513073
(43) Date de publication de la demande: 15.10.2008
(73) Titulaire: Université Pierre et Marie Curie (Paris VI), 75252 Paris Cedex 05 (FR); Centre National de la Recherche Scientifique, 75794 Paris Cedex 16 (FR)
(72) Inventeur: KLOTZ, Stefan, F-94120 Fontenay-sous-bois (FR); HAMEL, Gérard, F-94240 Villejuif (FR); FRELAT, Joël, F-75013 Paris (FR)
(74) Mandataire: Leszczynski, André
(86) Numéro de dépôt international: PCT/FR2006/051375
(87) Numéro de publication internationale: WO 2007/074282

(56) Documents cités:
- EP-A- 0 509 928
- EP-A- 1 132 628
- KLOTZ S., HAMEL G., FRELAT J.: "A new type of compact large-capacity press for neutron and x-ray scattering" HIGH PRESSURE RESEARCH, vol. 24, no. 1, mars 2004 (2004-03), pages 219-223, XP008069384
- KLOTZ, S., STRAESSLE, TH., ROUSSE, G., HAMEL, G., POMJAKUSHIN V.: "Angle-dispersive neutron diffraction under high pressure to 10 GPa" APPLIED PHYSICS LETTERS, 17 janvier 2005 (2005-01-17), pages 031917-031917.3, XP002400956

## Description

La présente invention concerne les systèmes hydrauliques et plus particulièrement ceux opérant avec des pressions de fluide relativement élevées, par exemple supérieures ou égales à 100 MPa.

L'invention concerne plus particulièrement les systèmes hydrauliques comportant :
- une chambre de compression pouvant être soumise à la pression d'un fluide hydraulique,
- un piston mobile dans la chambre de compression selon un axe,
- au moins un joint d'étanchéité disposé entre le piston et une paroi de la chambre de compression.

La pression du fluide hydraulique dans la chambre de compression permet de soumettre le piston à une force qui peut être utilisée pour le déplacer.

Dans certains domaines d'application, pour des raisons d'encombrement et de poids, le système hydraulique doit être compact et présenter une capacité élevée par rapport à sa masse et ses dimensions.

Un système hydraulique compact peut notamment vérifier η ≥1 tn.kg^{-3/2}, avec η=Cm^{-3/2}, où C est la capacité (en tonnes) et *m* la masse (en kg).

La construction des systèmes hydrauliques compacts est relativement difficile car le système hydraulique doit à la fois accepter une pression élevée du fluide sans pour autant que la résistance à cette pression se fasse au détriment de son poids et de ses dimensions.

Ainsi, la pression maximale du fluide n'est pas aussi élevée que souhaitable dans les systèmes hydrauliques compacts connus, sous peine d'entraîner une déformation de la chambre de compression avec un risque de fuite de fluide hydraulique, par exemple due à la défaillance du joint d'étanchéité par extrusion entre le piston et la paroi de la chambre de compression.

Une amélioration apportée aux systèmes hydrauliques compacts a consisté à minimiser les déformations du système hydraulique au niveau du joint d'étanchéité en donnant une forme particulière à la chambre de compression. Ces systèmes hydrauliques sont qualifiés d'auto-compensés.

Une presse auto-compensée est divulguée dans le brevet européen EP 0 509 928. Cette presse comporte quatre tirants pour supporter le plateau contre lequel le piston s'applique, de façon à ce que les contraintes induites par les tirants soient axisymétriques.

Un inconvénient d'une telle presse est la moindre accessibilité à sa région centrale, compte tenu de l'angle d'ouverture entre les tirants vu depuis l'axe de celle-ci.

Les presses à deux tirants offrent un accès plus grand mais elles sont limitées en pression du fait de la déformation de la partie de base sous l'effet de la réaction des tirants sous charge, qui induit des contraintes non axisymétriques.

Par ailleurs, il peut s'avérer souhaitable, pour certaines applications, de bénéficier de systèmes hydrauliques dans lesquels la paroi de la chambre de compression présente une résistance, notamment une épaisseur, non constante et/ou dans lesquels le piston ne présente pas une section transversale symétrique de révolution mais aplatie.

Cela peut permettre par exemple de réaliser des vérins ayant une moindre épaisseur.

le Document "A new type of compact Large-capacity press for neutrom and X-ray scattering", S. Klott, G. Hamel, J. Frelat, divulgue un système hydraulique selon le préambule de la revendication 1.

Or, avec de tels pistons, les forces qui s'exercent sur la paroi de la chambre de compression sont non axisymétriques, ce qui peut à partir d'une certaine pression de fluide, la déformer et entraver le fonctionnement correct du système hydraulique.

L'invention vise à proposer un système hydraulique perfectionné permettant de remédier à tout ou partie des inconvénients mentionnés ci-dessus.

L'invention s'applique plus particulièrement mais non exclusivement aux systèmes hydrauliques compacts.

L'invention a pour objet, selon l'un de ses aspects, un système hydraulique comportant :
- une chambre de compression pouvant être soumise à la pression d'un fluide hydraulique,
- un piston mobile dans la chambre de compression selon un axe,
- au moins un joint d'étanchéité disposé entre le piston et une paroi de la chambre de compression, avec une position axiale qui varie circonférentiellement autour de l'axe de façon à compenser des contraintes non axisymétriques induites par la pression du fluide.

Une telle compensation permet de réduire la tendance de la paroi de la chambre de compression à s'ovaliser, en augmentant localement la force exercée par le fluide sur la paroi pour s'opposer aux contraintes qui tendent à la déformer.

La chambre de compression peut être définie dans une partie de base du système hydraulique et celui-ci peut comporter un plateau relié par deux tirants à la partie de base, le piston étant agencé pour exercer une force en direction du plateau.

Dans ce cas, le joint d'étanchéité est disposé de façon à compenser les contraintes non axisymétriques induites par la réaction des tirants sous l'effet de la force exercée par le piston sur le plateau.

Les deux tirants peuvent par exemple laisser entre eux deux ouvertures chacune d'étendue angulaire comprise entre 130° et 150° dans un plan équatorial autour de l'axe Z.

Le piston peut supporter une première enclume et le plateau une deuxième enclume contre laquelle peut s'appliquer la première enclume.

Le piston peut comporter une gorge dans laquelle est reçu le joint d'étanchéité. Cette gorge peut avoir une forme ondulée.

Les ondulations peuvent présenter des sommets, correspondant à un éloignement maximal du fond de la chambre de compression, situés sensiblement en regard des tirants.

La position axiale z(φ) du joint peut être donnée par la formule : $z \left(φ\right) = {z}_{0} + A {sin}^{4} \left(φ\right) ,$
étant l'angle autour de l'axe et z₀ et A des constantes.
z₀ peut être compris entre 0,1.*h* et 0,3.*h*, où *h* désigne la hauteur du piston.
A peut être compris entre 0,25.*h* et 0,4.*h*.

D'autres formules peuvent donner des variations similaires de z(φ), et l'invention n'est pas limitée à une formule particulière.

Le piston peut avoir une plus grande dimension transversale, notamment un diamètre *d*, comprise entre 0,9.*h* et 1,1.*h*.

Une plus grande dimension transversale du système hydraulique peut être comprise entre 1,1 et 1,5 fois la plus grande dimension transversale du piston, notamment son diamètre.

Le joint d'étanchéité peut être positionné de telle sorte que la variation relative d'une plus grande dimension transversale intérieure, notamment un diamètre intérieur, de la chambre de compression, lorsque la pression du fluide passe de la pression atmosphérique à une pression de 200 MPa, soit inférieure ou égale à plus ou moins 1 pour 1 000.

La pression du fluide lors du fonctionnement du système hydraulique peut être comprise, par exemple, entre 1 et 2 500 bars, notamment entre 100 et 2 500 bars.

Le système hydraulique peut comporter un détrompeur permettant de positionner le piston avec une orientation angulaire prédéfinie relativement à la chambre de compression.

L'invention peut encore permettre de réaliser un système hydraulique avec un piston ayant une section transversale non symétrique de révolution, qui soit capable d'opérer avec une pression de fluide relativement élevée, même en cas de contraintes non axisymétriques induites par la pression du fluide.

La section transversale peut par exemple avoir un facteur d'élongation compris entre 1,1 et 4, le facteur d'élongation étant défini comme étant le ratio de la longueur sur la largeur.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente de manière schématique, en perspective, un exemple de système hydraulique selon l'invention,
- la figure 2 est une coupe longitudinale du système hydraulique de la figure 1,
- la figure 3 représente isolément en perspective le piston au sein du système hydraulique de la figure 1,
- la figure 4 est une autre vue en perspective du piston,
- la figure 5 est une vue de dessus schématique illustrant l'accès à la région centrale du système hydraulique,
- la figure 6 est une section transversale schématique et partielle d'un autre exemple de système hydraulique selon l'invention,
- la figure 7 représente de façon schématique, en perspective, le piston du système de la figure 6, et
- la figure 8 est une vue similaire à la figure 6 d'une variante de réalisation. On a représenté sur les figures 1 et 2 un système hydraulique 1 réalisé conformément à l'invention, qui se présente par exemple sous la forme d'une presse comportant une partie de base 2 reliée par deux tirants 3 à un plateau 4.

La partie de base 2 comporte un pot de compression 7 qui définit une chambre de compression 8 dans laquelle peut coulisser, selon un axe Z, un piston 10.

La chambre de compression 8 peut être alimentée avec un fluide sous pression par l'intermédiaire d'un conduit 13 à raccorder avec une source de pression.

Le pot 7 comporte une partie inférieure 16 qui est élargie et qui est filetée extérieurement.

Les deux tirants 3 sont réalisés d'une façon monolithique avec le plateau 4 et avec une jupe de montage 18 agencée pour se visser sur la partie inférieure 16 du pot 7.

Le plateau 4 comporte un logement central 20 qui est fileté intérieurement et qui reçoit un insert 22 vissé dans celui-ci.

Le piston 10 supporte une première enclume 23 et l'insert 22 une deuxième enclume 24 contre laquelle peut s'appliquer la première enclume 23 lorsque le piston 10 se déplace vers le haut, sous l'effet de la pression du fluide.

Les enclumes 23, 24 peuvent porter, par exemple, au moins un échantillon destiné à être comprimé par la presse.

Cette dernière peut par exemple être qualifiée de compacte, avec η supérieur ou égal à 1.

Conformément à un aspect de l'invention, un joint d'étanchéité 30 s'interpose entre le piston 10 et la paroi de la chambre de compression 8 pour empêcher une fuite de fluide hydraulique par le jeu existant entre le piston 10 et cette paroi.

Dans l'exemple considéré, la chambre de compression 8 est délimitée par une surface latérale 32 qui est cylindrique de révolution autour de l'axe Z et le piston 10 présente une surface latérale en regard 33 qui est également cylindrique de révolution d'axe Z.

Le joint d'étanchéité 30 est logé dans une gorge 35 du piston 10 qui s'étend selon une courbe non entièrement contenue dans un plan perpendiculaire à l'axe Z.

Dans l'exemple considéré, la gorge 35 présente une forme générale ondulée, comme on peut le voir sur les figures 3 et 4 notamment, sa position z(φ) selon l'axe Z étant par exemple donnée par la formule z(φ)=z₀ + A sin⁴(φ). D'autres formules peuvent conduire à des positions z(φ) acceptables.

Les constantes z₀ et A sont par exemple telles que définies plus haut.

Dans l'exemple illustré, les sommets 38 des ondulations se situent sensiblement en regard des tirants 3.

De façon à permettre ce positionnement, le piston peut comporter comme illustré à la figure 1 au moins un premier relief 36 destiné à coopérer avec un deuxième relief 37 de la partie de base ou des tirants. Dans l'exemple considéré, le piston comporte une gorge longitudinale 36 s'étendant parallèlement à l'axe Z, formant un détrompeur, dans laquelle s'engage une nervure 37 formée sur la partie haute de la surface intérieure du pot de compression, au-dessus du joint d'étanchéité 30.

La forme ondulée du joint d'étanchéité 30 permet à la pression du fluide contenu dans la chambre de compression 8 d'exercer une force non axisymétrique sur celle-ci, qui compense les forces non axisymétriques liées à la réaction des tirants 3 sur la partie de base 2.

Ainsi, une pression de fluide relativement élevée peut être utilisée sans ovaliser la chambre de compression 8, donc sans risque d'extrusion du joint 30.

L'invention n'est pas limitée à une forme particulière de joint et celle-ci sera adaptée grâce à un calcul, par éléments finis par exemple, à la répartition des contraintes qui s'exercent sur la chambre de compression lors du fonctionnement.

L'invention permet de réaliser une presse à deux tirants qui présente un accès à sa région centrale ayant un angle d'ouverture α relativement large vu depuis l'axe Z, comme illustré à la figure 5. L'angle α est par exemple de 140° environ et l'angle β sous lequel est vu chaque tirant de 40° environ.

L'invention s'applique non seulement à la réalisation d'une presse compacte à deux tirants, mais également à la réalisation d'un vérin dans lequel le piston 10 présente par exemple une section transversale non symétrique de révolution, notamment une section transversale aplatie, comme illustré à la figure 6.

Dans un tel système hydraulique, les forces qui s'exercent sur la paroi de la chambre de compression sont non axisymétriques et peuvent déformer celle-ci.

En jouant sur la position axiale du joint d'étanchéité en fonction de l'angle autour de l'axe, comme illustré à la figure 7, on peut améliorer la répartition des contraintes et permettre un fonctionnement à une pression de fluide plus élevée.

L'invention s'applique encore au cas où dans une presse ou un vérin la chambre de compression 8 est définie par une paroi qui présente une résistance, notamment une épaisseur, e(φ) non constante autour de l'axe Z, par exemple en raison de la présence de deux faces planes opposées extérieures 40 réunies par des faces 41 cylindriques de révolution autour de l'axe Z.

Le rapport eₘₐₓ/eₘᵢₙ est par exemple supérieur ou égal à 1,1, voire 1,2, voire 1,5 ou 2 ou davantage encore.

L'épaisseur e non constante peut permettre de réaliser un système hydraulique, notamment un vérin, dans lequel la partie de base présente un encombrement réduit.

Dans le cas d'une paroi d'épaisseur variable, le piston 10 peut présenter une section transversale circulaire, comme illustré sur la figure 8, de même que la surface en regard de la chambre de compression 8, mais dans une variante non illustrée, le piston 10 présente une section transversale non circulaire, par exemple de forme oblongue.

L'invention n'est pas limitée aux exemples de réalisation qui viennent d'être décrits.

Par exemple, le joint d'étanchéité peut être logé dans une gorge formée sur la surface latérale de la chambre de compression.

Le piston peut être monolithique ou formé par l'assemblage de plusieurs pièces, de même que la partie de base, les tirants et le plateau.

Le joint d'étanchéité peut être un joint torique comme illustré ou tout autre joint permettant d'obtenir l'étanchéité recherchée.

Le cas échéant, le piston peut comporter plus d'un joint d'étanchéité.

Le fluide hydraulique peut être une huile ou tout autre liquide.

L'expression « comportant un » doit être comprise comme étant synonyme de « comportant au moins un », sauf si le contraire est spécifié et « compris entre » doit se comprendre bornes incluses.

## Revendications

1. Système hydraulique (1) comportant :
- une chambre de compression (8) pouvant être soumise à la pression d'un fluide hydraulique,
- un piston (10) mobile dans la chambre de compression (8) selon un axe (Z),
- au moins un joint d'étanchéité (30) disposé entre le piston (10) et une paroi de la chambre de compression (8), autour de l'axe (Z) de façon à compenser des contraintes non axisymétriques induites par la pression du fluide,
**caractérisé par le fait que** le joint (30) présente une position axiale qui varie circonférentiellement autour de l'axe (Z).

2. Système hydraulique (1) selon la revendication 1, la chambre de compression (8) étant définie dans une partie de base (2) et le système hydraulique (1) comportant un plateau (4) relié par deux tirants (3) à la partie de base (2), le piston (10) étant agencé pour exercer une force en direction du plateau (4), le joint d'étanchéité (30) étant disposé de façon à compenser les contraintes non axisymétriques induites par la réaction des tirants (3) sous l'effet de la force exercée par le piston (10) sur le plateau (4).

3. Système hydraulique (1) selon la revendication 2, les deux tirants (3) laissant entre eux deux ouvertures d'étendue angulaire (α) comprise entre 130° et 150° dans le plan équatorial, à partir de l'axe (Z).

4. Système hydraulique (1) selon l' une quelconque des revendications précédentes, le piston (10) supportant une première enclume (23) et le plateau (4) une deuxième enclume (24) contre laquelle peut s'appliquer la première enclume (23).

5. Système hydraulique (1) selon l'une quelconque des revendications précédentes, le piston (10) comportant une gorge (35) dans laquelle est reçu le joint d'étanchéité (30).

6. Système hydraulique (1) selon la revendication précédente, la gorge (35) ayant une forme ondulée.

7. Système hydraulique (1) selon les revendications 2 et 6, les ondulations présentant des sommets (38), correspondant à un éloignement maximal du fond de la chambre de compression (8), disposés sensiblement en regard des tirants (3).

8. Système hydraulique (1) selon l'une quelconque des revendications précédentes, la position axiale (z(φ)) du joint (30) étant donnée par la formule : $z \left(φ\right) = {z}_{0} + A {sin}^{4} \left(φ\right) ,$
φ étant l'angle autour de l'axe (Z) et z₀ et A des constantes,
ou donnée par des formules conduisant à des variations z(φ) similaires.

9. Système hydraulique (1) selon la revendication précédente, dans lequel z₀ est compris entre 0,1.*h* et 0,3.*h*, où *h* désigne la hauteur du piston (10).

10. Système hydraulique (1) selon la revendication 8, dans lequel A est compris entre 0.25.*h* et 0,4.*h*, où *h* désigne la hauteur du piston (10).

11. Système hydraulique (1) selon l'une quelconque des revendications précédentes, le piston (10) ayant une plus grande dimension transversale par rapport à l'axe (7), notamment un diamètre (*d*), comprise entre 0,9.*h* et 1,1.*h*, où *h* désigne la hauteur du piston (10).

12. Système hydraulique (1) selon l'une quelconque des revendications précédentes, une plus grande dimension transversale par rapport à l'axe (Z) du système hydraulique étant comprise entre 1,1 et 1,5 fois une plus grande dimension transversale, notamment un diamètre, du piston (10).

13. Système hydraulique (1) selon l'une quelconque des revendications précédentes, le joint d'étanchéité (30) étant positionné de telle sorte que la variation relative d'une plus grande dimension transversale intérieure par rapport à l'axe (Z), notamment un diamètre intérieur, de la chambre de compression (8), lorsque la pression du fluide passe de la pression atmosphérique à une pression de 200 MPa, soit inférieure ou égale à ± 1 %o.

14. Système hydraulique selon l'une quelconque des revendications précédentes, avec η ≥ 1 tn.kg^{-3/2}, où η=Cm^{-3/2}, C étant la capacité en tonne du système hydraulique et *m* sa masse en kg.

15. Système hydraulique selon l'une quelconque des revendications 1 à 14, le piston (10) présentant une section transversale par rapport à l'axe (Z), non symétrique de révolution.

16. Système hydraulique selon la revendication 15, la section transversale du piston ayant un facteur d'élongation compris entre 1,1 et 4.

17. Système hydraulique selon l'une quelconque des revendications 1 à 16, la chambre de compression étant délimitée par une paroi de résistance, notamment d'épaisseur, e(φ) non constante, φ étant l'angle autour de l'axe (Z).

18. Système hydraulique selon la revendication 17, l'épaisseur e(φ) variant avec un rapport eₘₐₓ/eₘᵢₙ ≥1,1, notamment 1,2, voire 1,5 ou 2.

19. Système hydraulique (1) selon l'une quelconque des revendications précédentes, la chambre de compression étant alimentée avec un fluide sous pression, la pression du fluide étant comprise entre 1 et 2 500 bars, notamment entre 100 et 2 500 bars.

20. Système hydraulique (1) selon l'une quelconque des revendications 1 à 19, comportant un détrompeur permettant de positionner le piston avec une orientation angulaire prédéfinie relativement à la chambre de compression (8).

## Claims

1. A hydraulic system (1) comprising:
a compression chamber (8) for receiving a hydraulic fluid under pressure;
a piston (10) movable the compression chamber (8) an axis (z);
at one sealing gasket (30) disposed the piston (10) and a wall of the compression chamber (8), so as to compensate for the non-axially symmetrical stresses induced by the pressure of the fluid, **characterized by** the fact that the gasket (30) occupies an axial position that varies circumferentially about the axis (z).

2. A hydraulic system (1) according to claim 1, the compression chamber (8) being defined in a base portion (2) the hydraulic system (1) including a platform (4) connected bey two traction members (3) to the base portion (2), the piston (10) being to a force towards the platform (4), the sealing gasket (30) being disposed in such a manner as to compensate for the non-axially symmetrical stresses induced by the reaction from the traction members (3) under the effect of the force exerted by the piston (10) on the platform (4).

3. A hydraulic system (1) according to claim 2, the two traction members (3) leaving between them two openings of angular extent (α) lying between 13 to 150° in the equatorial plane about the axis (z).

4. A hydraulic system (1) according to any preceding the piston (10) supporting a first anvil (23) and the platform (4) a second anvil (24) against which the first anvil (23) can apply itself.

5. A hydraulic system (1) according to any preceding claim, the piston (10) including a groove (35) in which the sealing gasket (30) is received.

6. A hydraulic system (1) according to the preceding claim, the groove (35) of undulating shape.

7. A hydraulic system (1) according to claims 2 and 6, the undulating including peaks (38), corresponding to a maximum distance the bottom of the compression chamber (8), positioned essentially with respect to the traction members (3).

8. A hydraulic system (1) according to any preceding claim, the axial position (z(φ)) of the gasket (30) being given by the following formula: $z \left(φ\right) = {z}_{0} + A {sin}^{4} \left(φ\right)$
φ being the angle about the axis (z) and z₀ and A constants, or given by formulas providing similar variations of z(φ).

9. A hydraulic system (1) according to the preceding claim, in which z₀ lies between 0.1h to 0.3h, where h designates the height of the piston (10).

10. A hydraulic system (1) according to claim 8, in which A lies between 0.25h to 0.4h, where h designates the height of the piston (10).

11. A hydraulic system (1) according to any preceding claim, the piston (10) haying a greatest transverse dimension with respect to the axis (z), notably a diameter (d), lying between 0.9h to 1.1h, where h designates the height of the piston (10).

12. A hydraulic system (1) according to any preceding claim, a greatest transverse dimension, with respect to the axis (z), of the hydraulic system lying between 1.1 to 1.5 times a greatest transverse dimension, notably a diameter, of the piston (10).

13. A hydraulic system (1) according to any preceding claim, the sealing gasket (30) being positioned in such a manner that the relative variation of an inner maximum transverse dimension with respect to the axis (z), notably an interior diameter, of the compression chamber (8), when the pressure of the fluid passes from atmospheric pressure to a pressure of 200 MPa, is less than or equal to ±1‰.

14. A hydraulic system (1) according to any preceding claim, with η ≥ 1 tn.kg^{-3/2}, where η = Cm^{-3/2}, C being the capacity in tonnes of the hydraulic system and m being its mass in kg.

15. A hydraulic system in one of claims 1-14, the piston (10) presenting a cross-section, with respect to the axis (z), that is not circularly symmetrical.

16. A hydraulic system according to claim 15, the cross-section of the piston having an aspect ratio lying between 1.1 to 4.

17. A hydraulic system as in one of claims 1-16, the compression chamber being defined by a wall of resistance, notably of a non-constant thickness e(φ), φ being the angle about the axis (z).

18. A hydraulic system according to claim 17, the thickness e(φ) varying with a ratio eₘₐₓ/ₘᵢₙ ≥ 1.1, notably 1.2, even 1.5, or 2.

19. A hydraulic system (1) according to any preceding claim, the compression chamber being supplied with a fluid under pressure, the pressure of the fluid lying between 1 bar to 2500 bars, notably between 100 to 2500 bars.

20. A hydraulic system (1) as in one of claims 1-19, comprising a keying means enabling the piston to be positioned with a predefined angular orientation relative to the compression chamber (8).

## Patentansprüche

1. Hydrauliksystem (1) mit
einer Kompressionskammer (8), die dazu ausgelegt ist, unter den Druck eines Hydraulikfluids gesetzt zu werden,
einem in der Kompressionskammer (8) entlang einer Achse (Z) beweglichen Kolben (10),
wenigstens einer Abdichtverbindung (30), die zwischen dem Kolben (10) und einer Wand der Kompressionskammer (8) angeordnet ist, um die nicht axialsymmetrischen Spannungen zu kompensieren, die durch den Druck des Fluids erzeugt werden,
**dadurch gekennzeichnet, dass** die Verbindung (30) eine Axialposition aufweist deren Umfang um die Achse (Z) variiert.

2. Hydrauliksystem (1) nach Anspruch 1, wobei die Kompressionskammer (8) in einem Basisabschnitt (2) untergebracht ist und das Hydrauliksystem (1) eine über zwei Träger (3) an dem Basisabschnitt (2) befestigte Platte (4) aufweist, wobei der Kolben (10) dazu eingerichtet ist, eine Kraft in Richtung der Platte (4) auszuüben, und die Abdichtverbindung (30) dazu ausgelegt ist, die nicht axialsymmetrischen Spannungen zu kompensieren, die aufgrund der durch den Kolben (10) auf die Platte (4) ausgeübten Kraft durch die Gegenkraft der Träger (3) erzeugt wird.

3. Hydrauliksystem (1) nach Anspruch 2, wobei die zwei Träger (3) zwischen sich zwei Öffnungen freilassen, deren Winkelbereich (α) zwischen 130° und 150° in der Äquatorialebene gesehen von der Achse (Z) liegt.

4. Hydrauliksystem (1) nach einem der vorstehenden Ansprüche, wobei der Kolben (10) einen ersten Amboss (23) und die Platte (4) einen zweiten Amboss (24) trägt, gegen den der erste Amboss (23) angewendet werden kann.

5. Hydrauliksystem (1) nach einem der vorstehenden Ansprüche, wobei der Kolben (10) eine Vertiefung (35) aufweist, in der die Abdichtverbindung (30) aufgenommen ist.

6. Hydrauliksystem (1) nach dem vorstehenden Anspruch, wobei die Vertiefung (35) eine wellige Form aufweist.

7. Hydrauliksystem (1) nach den Ansprüchen 2 und 6, wobei die Wellenform Erhebungen (38) aufweist, die einer maximalen Distanz von dem Boden der Kompressionkammer (8) entsprechen und im Wesentlichen gegenüber den Trägem (3) angeordnet sind.

8. Hydrauliksystem (1) nach einem der vorstehenden Ansprüche, wobei die Axialposition (z(φ)) der Verbindung (30) durch die folgende Formel gegeben ist: $z \left(φ\right) = {z}_{0} + A {sin}^{4} \left(φ\right) ,$
wobei φ der Winkel um die Achse (Z), und z₀ und A Konstanten sind,
oder durch Formeln gegeben ist, die ähnliche Variationen z(φ) ausführen.

9. Hydrauliksystem (1) nach dem vorstehenden Anspruch, wobei z₀ zwischen 0,1.h und 0,3.*h* liegt, wobei *h* die Höhe des Kolbens (10) bezeichnet.

10. Hydrauliksystem (1) nach Anspruch 8, wobei A zwischen 0,25.h und 0,4.h liegt, wobei *h* die Höhe des Kolbens (10) bezeichnet.

11. Hydrauliksystem (1) nach einem der vorstehenden Ansprüche, wobei der Kolben (10) in Querrichtung zur Achse (Z) eine größte Abmessung, insbesondere einen Durchmesser (*d*), aufweist, die zwischen 0,9.*h* und 1,1.*h* liegt, wobei *h* die Höhe des Kolbens (10) bezeichnet.

12. Hydrauliksystem (1) nach einem der vorstehenden Ansprüche, wobei in Querrichtung zu der Achse (Z) eine größte Abmessung des Hydrauliksystems zwischen dem 0,1 und 0,5-fachen der größten Abmessung in Querrichtung, insbesondere des Durchmessers, des Kolbens (10) liegt.

13. Hydrauliksystem (1) nach einem der vorstehenden Ansprüche, wobei die Dichtungsverbindung (30) so positioniert ist, dass die relative Variation der größten Innenabmessung in Querrichtung zu der Achse (Z), insbesondere des Innendurchmessers, der Kompressionskammer (8), bei einem Anstieg des Fluiddrucks von Atmosphärenduck bis zu einem Druck von 200 MPa höchstens ± 1‰ beträgt.

14. Hydrauliksystem nach einem der vorstehenden Ansprüche, wobei η ≥ 1 tn.kg^{-3/2}, wobei η = Cm^{-3/2}, C die Kapazität des Hydrauliksystem in Tonnen und *m* dessen Masse in kg ist.

15. Hydrauliksystem nach einem der Ansprüche 1 bis 14, wobei der Kolben (10) in Querrichtung zu der Achse (Z) einen nicht-symmetrischen Drehquerschnitt aufweist.

16. Hydrauliksystem nach Anspruch 15, wobei der Querschnitt des Kolbens ein Zerrungsverhältnis zwischen 1,1 und 4 aufweist.

17. Hydrauliksystem nach einem der Ansprüche 1 bis 16, wobei die Kompressionkammer durch eine Widerstandswand begrenzt ist, deren Dicke e(φ) insbesondere nicht konstant ist, wobei φ der Winkel um die Achse (Z) ist.

18. Hydrauliksystem nach Anspruch 17, wobei die Dicke e(φ) mit einem Verhältnis eₘₐₓ/eₘᵢₙ ≥ 1,1 variiert, insbesondere 1,2, ferner insbesondere 1,5 oder 2.

19. Hydrauliksystem (1) nach einem der vorstehenden Ansprüche, wobei die Kompressionskammer mit einem Fluid unter Druck gefüllt ist, wobei der Fluiddruck zwischen 1 und 2500 bar, insbesondere zwischen 100 und 2500 bar liegt.

20. Hydrauliksystem (1) nach einem der Ansprüche 1 bis 19, mit einer Erkennungseinrichtung, die die Positionierung des Kolbens mit einer vorbestimmten Winkelorientierung relativ zu der Kompressionskammer (8) ermöglicht.
